# EUROPÄISCHE PATENTSCHRIFT

(11) **EP 0 141 992 B1**
(45) Veröffentlichungstag und Bekanntmachung des Hinweises auf die Patenterteilung: **04.05.1988**
(21) Anmeldenummer: 84111624.7
(22) Anmeldetag: 28.09.1984
(51) Int. Cl.: F02F 3/00, F02F 3/18

(54) **Mehrteiliger Kolben für Verbrennungsmotoren mit teilisoliertem Kühlölkanal**
Multi-part piston for internal-combustion engines, having a partly isolated cooling oil conduit
Piston à multiples parties pour un moteur à combustion interne, avec un conduit à huile de refroidissement partiellement isolé

(30) Priorität: 26.10.1983 DE 3338809
(43) Veröffentlichungstag der Anmeldung: 22.05.1985
(73) Patentinhaber: MAHLE GMBH, D-70376 Stuttgart (DE)
(72) Erfinder: Fäustle, Bernd, D-7410 Reutlingen 17 (DE)
(74) Vertreter: Pfusch, Volker, Dipl.-Ing.

(56) Entgegenhaltungen:
- DE-A- 1 905 029
- DE-A- 3 017 787
- GB-A- 348 084

## Beschreibung

Die Erfindung betrifft einen mehrteiligen Kolben für Verbrennungsmotoren nach dem Oberbegriff des Patentanspruchs.

Mit Kühlöl beaufschlagte Flächen in dem Kühlölkanal eines Kolbens lokal gegen die Wirkung des Kühlöls zu isolieren ist z. B. aus DE-A-29 30 079 und DE-U-81 32 778 bekannt. In beiden Fällen wird die Isolierung durch die Ausbildung eines Hohlraumes mit Hilfe eines zusätzlich in den Kolben einzubringenden Blechringes erreicht. Dabei ist die Ausführung nach dem DE-U-81 32 778 auf Fälle ausgerichtet, in denen die abzudeckende Fläche in einem hinterschnittenen Ringraum liegt. In diesem Fall muß nämlich der einzubringende Blechring während der Montage verformbar sein, da er sonst in die Hinterschnitträume nicht eingebracht werden kann. Die Verformbarkeit kann dabei z. B. durch ein achsiales Schlitzen des Ringes erfolgen. Bei der Lösung nach dem genannten Gebrauchsmuster besteht eine Schwierigkeit jedoch darin, den eingebrachten Blechring an dem entsprechenden Kolbenteil betriebssicher zu fixieren, ohne durch die Art der Fixierung das mechanische Verhalten des betreffenden Kolbenteiles unter Betriebslast negativ zu beeinflussen. Eine solche negative Beeinflussung ergibt sich z. B. durch ein Anschweißen des Blechringes an das betreffende Kolbenteil. Durch eine an dem oberen und unteren Ende des einzubringenden Blechringes vorgenommene feste Verbindung mit dem betreffenden Kolbenteil kann auch das rechnerisch vorbestimmte elastische Verhalten dieses Kolbenteiles unter Betriebsbedingungen negativ beeinflußt werden.

Hiervon ausgehend liegt der Erfindung die Aufgabe zugrunde, für einen zur Isolierung bestimmter Teilbereiche einzubringenden Blechring eine in jeder Hinsicht betriebssichere und einfache Fixierung innerhalb der zu verbindenden Kolbenteile zu finden, bei der weder die Werkstoffeigenschaften des betreffenden Kolbenteiles, noch dessen Materialeigenschaften durch die Art der Verbindung des einzubringenden Ringes negativ beeinflußt werden können.

Gelöst wird diese Aufgabe gemäß den Merkmalen des Patentanspruchs durch die Verwendung eines Zwischenringes, der zwischen den zu verbindenden Kolbenteilen im Kühlölkanalbereich eingeklemmt ist und an den der in den Kühlölkanal einzubringende Ring zerstörungsfrei lösbar angebunden werden kann.

Eine zweckmäßige Art der Verbindung kann z. B. dadurch erreicht werden, daß der einzubringende Ring an dem Zwischenring mit Schrauben befestigt ist. Die Schrauben werden dann an der Seite des Zwischenringes eingeschraubt, die von dem Inneren des Kühlölkanals aus gesehen nach außen weist.

Ein Ausführungsbeispiel ist in der Zeichnung dargestellt, die einen Kühlölkanal im Längsschnitt durch einen zweiteiligen Kolben zeigt.

Ein Stahl-Kolbenboden 1 ist durch nicht dargestellte Befestigungsmittel auf einem Aluminiumkolbenunterteil 2 angebracht. Durch den Ringraum 3 strömt Kühlöl. Zur Abschirmung eines Teilbereiches 4 des Ringraumes 3 ist ein geschlitzter biegsamer Ring 5 eingebracht. Dieser Ring 5 ist über Schrauben 6 an einem Zwischenring 7 aus z. B. Stahl passungsgenau zwischen dem Kolbenboden 1 und dem Kolbenunterteil 2 eingeklemmt. Die Trennfuge 8 des geschlitzten Ringes 5 kann nachträglich verschweißt werden. Der Ring 5 ist so vorgeformt, daß er nach seiner Montaqe an seinem oberen freien Ende fest an dem abzudeckenden Kolbenwandbereich anliegt.

## Patentansprüche

Mehrteiliger Kolben für Verbrennungsmotoren mit in einem Verbindungsbereich zwischen Kolbenboden und Kolbenunterteil in der Nähe der Kolbenringnuten angeordnetem geschlossenen Kühlölkanal (3), in dem zur Wärmeisolation der Ringnuten Teilbereiche (4) durch mindestens eine Ringeinlage (5) abgetrennt sind, dadurch gekennzeichnet, daß diese Ringeinlage (5) mit einem Zwischenring (7) zerstörungsfrei lösbar verbunden ist, und der Zwischenring (7) zwischen den miteinander in Verbindung stehenden Kolbenboden (7) und Kolbenunterteil (2) eingeklemmt ist.

## Claims

Multi-part piston for internal combustion engines with closed cooling oil passage (3) arranged in a connection zone between piston head and piston lower part in the vicinity of the piston ring grooves, in which passage, for the thermal insulation of the ring grooves, partial zones (4) are separated by at least one ring insert (5), characterised in that this ring insert (5) is connected with an intermediate ring (7).so as to be removable without destruction, and the intermediate ring (7) is clamped in between the piston head (1) and the piston lower part (2), which are connected with one another.

## Revendications

Piston en plusieurs parties, destiné à des moteurs à combustion interne, comprenant un canal (3) d'huile de refroidissement, fermé, disposé dans la zone de jonction entre la tête de piston et la partie inférieure du piston, à proximité des gorges annulaires du piston (segments), dans lequel, pour l'isolation thermique des gorges de segments, des zones partielles (4) sont séparées par au moins une garniture annulaire (5), piston caractérisé en ce que cette garniture annulaire (5) est reliée, de façon à pouvoir être démontée sans destruction, à une bague intermédiaire (7), et en ce que la bague intermédiaire (7) est coincée entre la tête (1) de piston et la partie inférieure (2) du piston qui sont reliées entre elles.
